# EUROPÄISCHE PATENTSCHRIFT

(11) **EP 1 794 433 B1**
(45) Veröffentlichungstag und Bekanntmachung des Hinweises auf die Patenterteilung: **30.01.2008**
(21) Anmeldenummer: 05777800.3
(22) Anmeldetag: 08.08.2005
(51) Int. Cl.: F02D 41/38, F02D 41/30, F02M 63/02

(54) **VERFAHREN UND VORRICHTUNG ZUM STEUERN EINER BRENNKRAFTMASCHINE**
METHOD AND DEVICE FOR CONTROLLING AN INTERNAL COMBUSTION ENGINE
PROCEDE ET DISPOSITIF POUR COMMANDER UN MOTEUR A COMBUSTION INTERNE

(30) Priorität: 21.09.2004 DE 102004045738
(43) Veröffentlichungstag der Anmeldung: 13.06.2007
(73) Patentinhaber: Siemens VDO Automotive AG, 93055 Regensburg (DE)
(72) Erfinder: ACHLEITNER, Erwin, 93083 Obertraubling (DE); CWIELONG, Martin, 93049 Regensburg (DE); ESER, Gerhard, 93155 Hemau (DE)
(86) Internationale Anmeldenummer: PCT/EP2005/053901
(87) Internationale Veröffentlichungsnummer: WO 2006/032577

(56) Entgegenhaltungen:
- EP-A- 1 281 860
- WO-A-01/53686
- DE-A1- 10 300 929
- DE-A1- 19 739 653
- DE-A1- 19 853 823
- DE-A1- 19 951 410
- DE-C1- 10 162 989

## Beschreibung

Die Erfindung betrifft ein Verfahren und eine zugehörige Vorrichtung zum Steuern einer Brennkraftmaschine mit einer Kraftstoffzuführeinrichtung. Die Kraftstoffzuführeinrichtung umfasst einen Niederdruckkreis mit einer Niederdruckpumpe und eine Hochdruckpumpe, die eingangsseitig gekoppelt ist mit dem Niederdruckkreis und die Kraftstoff in einen Kraftstoffspeicher fördert.

Eine solche Kraftstoffzuführeinrichtung ist aus der DE 101 62 989 C1 bekannt. Ferner ist eine Schaltungsanordnung zum Regeln einer regelbaren Kraftstoffpumpe für ein Einspritzsystem einer Brennkraftmaschine offenbart, in der ein Regler vorgesehen ist, der einen Sollwert eines Kraftstoffdrucks mit einem Istwert des Kraftstoffdrucks vergleicht und abhängig von dem Differenzwert einen Regelwert für die Förderleistung der Kraftstoffpumpe ermittelt. Es ist ferner eine Vorsteuereinheit und eine Addiereinheit vorgesehen. Die Addiereinheit ermittelt ein Steuersignal aus dem Regelwert und einem Vorsteuerwert zur Regelung der Förderleistung der Kraftstoffpumpe. Die Vorsteuereinheit ermittelt den Vorsteuerwert abhängig von einem Sollfördervolumen.

Die Druckschrift DE 198 53 823 A1 offenbart eine weitere Kraftstoffzuführeinrichtung gemäß dem Oberbegriff von Anspruch 1.

Der Erfindung liegt die Aufgabe zugrunde, ein Verfahren und eine zugehörige Vorrichtung zu schaffen, das bzw. die ein zuverlässiges Steuern einer Brennkraftmaschine einfach gewährleisten kann.

Die Aufgabe wird gelöst durch die Merkmale der unabhängigen Patentansprüche. Vorteilhafte Weiterbildungen der Erfindung sind in den Unteransprüchen gekennzeichnet.

Die Erfindung zeichnet sich aus durch ein Verfahren und eine zugehörige Vorrichtung zum Steuern einer Brennkraftmaschine mit einer Kraftstoffzuführeinrichtung. Die Kraftstoffzuführeinrichtung umfasst einen Niederdruckkreis mit einer Niederdruckpumpe und eine Hochdruckpumpe, die eingangsseitig gekoppelt ist mit dem Niederdruckkreis und die Kraftstoff in einen Kraftstoffspeicher fördert. Ein Kraftstoffförderstrom der Niederdruckpumpe wird korrigiert abhängig von einem aktuellen und einem vorangegangenen vorgegebenen Sollwert des Kraftstoffdrucks in dem Kraftstoffspeicher.

Dies hat den Vorteil, dass der Kraftstoffförderstrom der Niederdruckpumpe so gesteuert werden kann, dass eine Kraftstoffmenge berücksichtigt ist, die durch eine Erhöhung des vorgegebenen Sollwertes des Kraftstoffdrucks durch die Hochdruckpumpe zusätzlich aus dem Niederdruckkreis in den Kraftstoffspeicher gefördert wird oder die durch eine Verringerung des vorgegebenen Sollwerts des Kraftstoffdrucks von der Hochdruckpumpe weniger aus dem Niederdruckkreis in den Kraftstoffspeicher gefördert wird oder die aus dem Kraftstoffspeicher in den Niederdruckkreis abgelassen wird. Eine unerwünschte Erhöhung oder Verringerung des Kraftstoffdrucks in dem Niederdruckkreis kann so vermieden werden.

Durch das Berücksichtigen des aktuellen und des vorangegangenen vorgegebenen Sollwerts des Kraftstoffdrucks kann die Korrektur des Kraftstoffförderstroms der Niederdruckpumpe nahezu verzögerungsfrei erfolgen. Die Komponenten in dem Niederdruckkreis, beispielsweise die Niederdruckpumpe oder ein Überdruckventil, können so auf einfache Weise entlastet und vor Beschädigung geschützt werden. Dadurch kann die Kraftstoffzuführeinrichtung besonders zuverlässig sein.

Der aktuelle und der vorangegangene vorgegebene Sollwert des Kraftstoffdrucks in dem Kraftstoffspeicher werden vorzugsweise abhängig von Betriebsgrößen oder der Betriebsart der Brennkraftmaschine ermittelt, beispielsweise abhängig von einer Drehzahl oder einer einzuspritzenden Kraftstoffmasse oder abhängig von einem homogenen oder geschichteten Betrieb.

Der vorangegangene vorgegebene Sollwert des Kraftstoffdrucks ist ein zeitlich vor dem aktuellen vorgegebenen Sollwert des Kraftstoffdrucks ermittelter vorgegebener Sollwert des Kraftstoffdrucks, der beispielsweise in der letzten vorangegangenen stationären Phase des Sollwerts des Kraftstoffdrucks ermittelt wurde.

Der Kraftstoffdruck in dem Kraftstoffspeicher wird vorzugsweise durch eine Regeleinrichtung abhängig von dem aktuellen vorgegebenen Sollwert des Kraftstoffdrucks geregelt.

In einer vorteilhaften Ausgestaltung der Erfindung wird das Korrigieren des Kraftstoffförderstroms der Niederdruckpumpe aktiviert abhängig von dem aktuellen und dem vorangegangenen vorgegebenen Sollwert des Kraftstoffdrucks in dem Kraftstoffspeicher. Dies hat den Vorteil, dass der Kraftstoffförderstrom der Niederdruckpumpe nur dann korrigiert wird, wenn dies erforderlich ist. Vorzugsweise wird das Korrigieren des Kraftstoffförderstroms der Niederdruckpumpe gestartet, wenn der vorgegebene Sollwert des Kraftstoffdrucks um einen großen Betrag verändert wird, also z.B. der Betrag der Differenz zwischen dem aktuellen und dem vorangegangenen vorgegebenen Sollwert des Kraftstoffdrucks in etwa 100 bar beträgt oder das Verhältnis zwischen dem aktuellen und dem vorangegangenen vorgegebenen Sollwert des Kraftstoffdrucks in etwa 50 Prozent beträgt.

In einer weiteren vorteilhaften Ausgestaltung der Erfindung wird ein erster Korrekturwert ermittelt, wenn das Korrigieren des Kraftstoffförderstroms der Niederdruckpumpe aktiviert ist. Der erste Korrekturwert wird ermittelt abhängig von einer aktuellen und einer vorangegangenen Größe, die repräsentativ ist für einen Kraftstoffförderstrom der Hochdruckpumpe, der eingestellt wird abhängig von dem jeweils aktuellen vorgegebenen Sollwert des Kraftstoffdrucks in dem Kraftstoffspeicher. Der Kraftstoffförderstrom der Niederdruckpumpe wird korrigiert abhängig von dem ersten Korrekturwert.

Es wird die Erkenntnis genutzt, dass der Kraftstoffförderstrom der Hochdruckpumpe abhängig von dem jeweils aktuellen vorgegebenen Sollwert des Kraftstoffdrucks in dem Kraftstoffspeicher gesteuert oder geregelt wird und die aktuelle und die vorangegangene Größe dann eine Information darüber enthält, wie sich der Kraftstoffförderstrom der Hochdruckpumpe nach einer Änderung des vorgegebenen Sollwerts des Kraftstoffdrucks verändert. Diese Information kann sehr einfach genutzt werden, um den Kraftstoffförderstrom der Niederdruckpumpe entsprechend anzupassen. Die Größe, die repräsentativ ist für einen Kraftstoffförderstrom der Hochdruckpumpe, ist beispielsweise ein Stellsignal zum Einstellen des Kraftstoffförderstroms der Hochdruckpumpe, kann jedoch ebenso ein Messwert einer Messgröße, die von einem Sensor erfasst wird, oder eine Schätzgröße sein.

In diesem Zusammenhang ist es vorteilhaft, wenn der erste Korrekturwert mit einem neutralen Wert belegt wird nach Ablauf einer vorgegebenen Zeitdauer, die sich unmittelbar anschließt an das letzte Aktivieren des Korrigierens des Kraftstoffförderstroms der Niederdruckpumpe. Dies hat den Vorteil, dass das Korrigieren des Kraftstoffförderstroms der Niederdruckpumpe zeitlich begrenzt erfolgt und dass ansonsten nicht in eine gegebenenfalls vorgesehene Steuerung oder Regelung des Kraftstoffdrucks in dem Niederdruckkreis eingegriffen wird.

In diesem Zusammenhang ist es weiter vorteilhaft, wenn ein aktueller zweiter Korrekturwert ermittelt wird, der gleich dem ersten Korrekturwert ist, während die Korrektur des Kraftstoffförderstroms der Niederdruckpumpe aktiviert ist. Der aktuelle zweite Korrekturwert wird ferner ermittelt abhängig von einer Differenz aus einem vorangegangenen zweiten Korrekturwert und einem Rücksetzwert, wenn die Korrektur des Kraftstoffförderstroms der Niederdruckpumpe nicht aktiviert ist, bis der aktuelle zweite Korrekturwert einen neutralen Wert hat. Der Kraftstoffförderstrom der Niederdruckpumpe wird korrigiert abhängig von dem zweiten Korrekturwert. Dies hat den Vorteil, dass eine gegebenenfalls vorgesehene Steuerung oder Regelung des Kraftstoffdrucks in dem Niederdruckkreis entlastet wird durch Vermeiden von sprunghaften großen Änderungen des Kraftstoffförderstroms der Niederdruckpumpe, nachdem die Korrektur des Kraftstoffförderstroms der Niederdruckpumpe deaktiviert wurde.

In einer weiteren vorteilhaften Ausgestaltung der Erfindung wird ein dritter Korrekturwert ermittelt, wenn die Korrektur des Kraftstoffförderstroms der Niederdruckpumpe aktiviert ist. Der dritte Korrekturwert wird ermittelt abhängig von dem aktuellen und dem vorangegangenen vorgegebenen Sollwert des Kraftstoffdrucks in dem Kraftstoffspeicher. Der Kraftstoffförderstrom der Niederdruckpumpe wird korrigiert abhängig von dem dritten Korrekturwert. Das Korrigieren des Kraftstoffförderstroms der Niederdruckpumpe ist so besonders einfach. Eine solche Korrektur kann auch dann erfolgen, wenn kein Stellglied zum Verändern des Kraftstoffförderstroms der Hochdruckpumpe bei gleichbleibender Drehzahl vorhanden ist.

In diesem Zusammenhang ist es vorteilhaft, wenn der dritte Korrekturwert aus einem Kennfeld ermittelt wird. Dies hat den Vorteil, dass die Ermittelung des dritten Korrekturwerts sehr einfach ist und dass der erforderliche Rechenaufwand gering ist.

Ausführungsbeispiele der Erfindung sind im Folgenden anhand der schematischen Zeichnungen erläutert.

Es zeigen:
- Figur 1: eine Brennkraftmaschine mit einer Kraftstoffzuführeinrichtung,
- Figur 2: das Blockschaltbild einer Regeleinrichtung zur Regelung des Kraftstoffdrucks in einem Kraftstoffspeicher,
- Figur 3,: 4 ein Ablaufdiagramm einer ersten Ausführungsform eines Programms zum Ermitteln des Kraftstoffförderstroms der Niederdruckpumpe, und
- Figur 5: ein Ablaufdiagramm zu einer zweiten Ausführungsform des Programms zum Ermitteln des Kraftstoffförderstroms der Niederdruckpumpe.

Elemente gleicher Konstruktion oder Funktion sind figurenübergreifend mit den gleichen Bezugszeichen versehen.

Eine Brennkraftmaschine (Figur 1) umfasst einen Ansaugtrakt 1, einen Motorblock 2, einen Zylinderkopf 3 und einen Abgastrakt 4. Der Motorblock 2 umfasst mehrere Zylinder, welche Kolben und Pleuelstangen haben, über die sie mit einer Kurbelwelle 21 gekoppelt sind.

Der Zylinderkopf 3 umfasst einen Ventiltrieb mit einem Gaseinlassventil, einem Gasauslassventil und Ventilantrieben. Der Zylinderkopf 3 umfasst ferner ein Einspritzventil 34 und eine Zündkerze.

Ferner ist eine Kraftstoffzuführeinrichtung 5 vorgesehen. Sie umfasst einen Kraftstofftank 50, der über eine erste Kraftstoffleitung mit einer Niederdruckpumpe 51 verbunden ist. Ausgangsseitig ist die Niederdruckpumpe 51 mit einem Zulauf 53 einer Hochdruckpumpe 54 wirkverbunden. Ferner ist ausgangsseitig der Niederdruckpumpe 51 ein Überdruckventil 52 vorgesehen, welches ausgangsseitig über eine weitere Kraftstoffleitung mit dem Kraftstofftank 50 verbunden ist. Die Niederdruckpumpe 51, das Überdruckventil 52, die erste Kraftstoffleitung, die weitere Kraftstoffleitung und der Zulauf 53 bilden einen Niederdruckkreis.

Die Niederdruckpumpe 51 ist vorzugsweise so ausgelegt, dass sie während des Betriebs der Brennkraftmaschine immer eine ausreichend hohe Kraftstoffmenge liefert, die gewährleistet, dass ein vorgegebener Niederdruck nicht unterschritten wird.

Der Zulauf 53 ist hin zu der Hochdruckpumpe 54 geführt, welche ausgangsseitig den Kraftstoff hin zu einem Kraftstoffspeicher 55 fördert. Die Hochdruckpumpe 54 wird in der Regel von der Nockenwelle angetrieben und fördert somit bei konstanter Drehzahl der Kurbelwelle 21 ein konstantes Kraftstoffvolumen in den Kraftstoffspeicher 55.

Die Einspritzventile 34 sind mit dem Kraftstoffspeicher 55 wirkverbunden. Der Kraftstoff wird somit den Einspritzventilen 34 über den Kraftstoffspeicher 55 zugeführt.

In dem Vorlauf der Hochdruckpumpe 54, das heißt stromaufwärts der Hochdruckpumpe 54, ist ein Volumenstromsteuerventil 56 vorgesehen, mittels dessen der Volumenstrom eingestellt werden kann, der der Hochdruckpumpe 54 zugeführt wird. Durch eine entsprechende Ansteuerung des Volumenstromsteuerventils 56 kann ein Sollwert FUP_SP des Kraftstoffdrucks in dem Kraftstoffspeicher 55 eingestellt werden. Das Volumenstromsteuerventil 56 ist ein Stellantrieb, der einen Kraftstoffförderstrom der Hochdruckpumpe 54 steuert. Das Volumenstromsteuerventil 56 steuert den Kraftstoffförderstrom der Hochdruckpumpe 54 abhängig von einem Stellsignal PWM_HP der Hochdruckpumpe 54, das beispielsweise ein pulsweitenmodulierter elektrischer Strom ist und der Kraftstoffförderstrom der Hochdruckpumpe 54 abhängig ist von dessen Pulsweite. Das Stellsignal PWM_HP der Hochdruckpumpe 54 ist somit eine Größe, die repräsentativ ist für den Kraftstoffförderstrom der Hochdruckpumpe 54.

Alternativ zu dem Volumenstromsteuerventil 56 und der Hochdruckpumpe 54 kann beispielsweise auch eine Hochdruckpumpe 54 vorgesehen sein, deren Kraftstoffförderstrom abhängig ist von einem Ansteuerwinkel. Der Ansteuerwinkel entspricht einem Kurbelwellenwinkel, bei dem die Hochdruckpumpe 54 bei jeder Kurbelwellenumdrehung beginnt, Kraftstoff in den Kraftstoffspeicher 55 zu fördern. Die Förderung des Kraftstoffs endet jeweils, wenn der Kurbelwellenwinkel einen vorgegebenen Kurbelwellenwinkel erreicht. In diesem Fall ist der Ansteuerwinkel eine Größe, die repräsentativ ist für den Kraftstoffförderstrom der Hochdruckpumpe 54 und das Stellsignal PWM_HP der Hochdruckpumpe 54 ist beispielsweise der Ansteuerwinkel.

Die Größe, die repräsentativ ist für den Kraftstoffförderstrom der Hochdruckpumpe 54, kann auch eine Schätzgröße sein, die abhängig von ermittelten, erfassten oder vorgegebenen Betriebsgrößen der Brennkraftmaschine ermittelt wird. Ebenso kann ein Sensor vorgesehen sein, dessen Messgröße der Kraftstoffförderstrom der Hochdruckpumpe 54 ist. Der Messwert dieser Messgröße ist dann repräsentativ für den Kraftstoffförderstrom der Hochdruckpumpe 54.

Die Kraftstoffzuführeinrichtung 5 kann alternativ oder zusätzlich mit einem elektromechanischen Druckregulator 57 versehen sein, der ausgangsseitig des Kraftstoffspeichers 55 angeordnet ist und mit einer Rückführleitung in den Niederdruckkreis versehen ist. Durch eine entsprechende Ansteuerung des elektromechanischen Druckregulators 57 kann ein Sollwert FUP_SP des Kraftstoffdrucks in dem Kraftstoffspeicher 55 eingestellt werden. Wird der Kraftstoffdruck in dem Kraftstoffspeicher 55 größer als der durch entsprechende Ansteuerung des elektromechanischen Druckregulators 57 vorgegebene Kraftstoffdruck, dann öffnet der elektromechanische Druckregulator 57 und Kraftstoff wird aus dem Kraftstoffspeicher 55 in den Niederdruckkreis abgelassen.

Das Volumenstromsteuerventil 56 kann auch in die Hochdruckpumpe 54 integriert sein. Dem elektromechanischen Druckregulator 57 und dem Volumenstromsteuerventil 56 kann ein gemeinsamer Stellantrieb zugeordnet sein.

Ein Kraftstoffförderstrom der Niederdruckpumpe 51 ist abhängig von einem Stellsignal PWM_LP der Niederdruckpumpe 51, das ebenso wie das Stellsignal PWM_HP der Hochdruckpumpe 54 ein pulsweitenmodulierter Strom sein kann und der Kraftstoffförderstrom der Niederdruckpumpe 51 abhängig ist von dessen Pulsweite.

Ferner ist der Brennkraftmaschine eine Steuereinrichtung 6 zugeordnet, der wiederum Sensoren zugeordnet sind, die verschiedene Messgrößen erfassen und jeweils den Messwert der Messgröße ermitteln. Die Steuereinrichtung 6 ermittelt abhängig von mindestens einer der Messgrößen Stellgrößen, die dann in entsprechende Stellsignale zum Steuern von Stellgliedern mittels entsprechender Stellantriebe umgesetzt werden.

Die Sensoren sind beispielsweise ein Pedalstellungsgeber, welcher die Stellung eines Fahrpedals erfasst, ein Kurbelwellenwinkelsensor, welcher den Kurbelwellenwinkel erfasst und welchem dann eine Drehzahl zugeordnet wird, ein Luftmassenmesser, ein erster Kraftstoffdrucksensor 58, der einen Istwert FUP_AV des Kraftstoffdrucks in dem Kraftstoffspeicher 55 erfasst, und einen zweiten Kraftstoffdrucksensor 59, der einen Istwert des Kraftstoffdrucks in dem Niederdruckkreis erfasst. Je nach Ausführungsform der Erfindung kann eine beliebige Untermenge der Sensoren oder auch zusätzliche Sensoren vorhanden sein.

Die Stellglieder sind beispielsweise als Gaseinlass- oder Gasauslassventile, Einspritzventile 34, Zündkerze, Drosselklappe, Niederdruckpumpe 51, Volumenstromsteuerventil 56 oder auch als elektromechanischer Druckregulator 57 ausgebildet.

Bevorzugt hat die Brennkraftmaschine auch weitere Zylinder, denen dann entsprechende Stellglieder zugeordnet sind.

In Figur 2 ist ein Blockschaltbild einer Regeleinrichtung dargestellt, die zum Regeln des Kraftstoffdrucks in dem Kraftstoffspeicher 55 bei einer ersten Betriebsart der Kraftstoffzuführeinrichtung 5 genutzt werden kann. Der Kraftstoffdruck in dem Kraftstoffspeicher 55 wird abhängig von der Kraftstoffmenge eingestellt, die von der Hochdruckpumpe 54 aus dem Niederdruckkreis in den Kraftstoffspeicher 55 gefördert wird. Die Kraftstoffmenge kann eine Kraftstoffmasse oder ein Kraftstoffvolumen sein. Die geförderte Kraftstoffmenge ist abhängig von dem Kraftstoffförderstrom der Hochdruckpumpe 54, der durch das Stellsignal PWM_HP der Hochdruckpumpe 54 eingestellt ist.

Wenn mehr Kraftstoff in den Kraftstoffspeicher 55 gefördert wird als in die Verbrennungsräume der Brennkraftmaschine eingespritzt wird, dann steigt der Kraftstoffdruck in dem Kraftstoffspeicher 55. Wenn weniger Kraftstoff in den Kraftstoffspeicher 55 gefördert wird als in die Verbrennungsräume der Brennkraftmaschine eingespritzt wird, dann sinkt entsprechend der Kraftstoffdruck in dem Kraftstoffspeicher 55.

In einer zweiten Betriebsart der Kraftstoffzuführeinrichtung 5 ist das Volumenstromsteuerventil 56 vorzugsweise geschlossen. Durch das Volumenstromsteuerventil 56 fließt gegebenenfalls nur ein Leckfluss. Die zweite Betriebsart kann ebenso genutzt werden, wenn in der Kraftstoffzuführeinrichtung kein Volumenstromsteuerventil 56 vorgesehen ist und die Hochdruckpumpe 54 mit jeder Umdrehung der Kurbelwelle 21 eine annähernd gleiche Kraftstoffmenge aus dem Niederdruckkreis in den Kraftstoffspeicher 55 fördert. Ist der elektromechanische Druckregulator 57 geschlossen und wird weniger Kraftstoff in die Verbrennungsräume der Brennkraftmaschine eingespritzt als in den Kraftstoffspeicher 55 gefördert wird, dann steigt der Kraftstoffdruck in dem Kraftstoffspeicher 55, bis der elektromechanische Druckregulator 57 öffnet und Kraftstoff in den Zulauf 53 absteuert. Dadurch wird der Kraftstoffdruck in dem Kraftstoffspeicher 55 auf den Sollwert FUP_SP des Kraftstoffdrucks begrenzt.

Aus einer Differenz des Sollwerts FUP_SP des Kraftstoffdrucks und des Istwerts FUP_AV des Kraftstoffdrucks wird eine Regeldifferenz FUP_DIF bestimmt. Die Regeldifferenz FUP_DIF wird einem Regler in Block B1 zugeführt. Dieser Regler ist vorzugsweise als PI-Regler ausgeführt. In dem Block B1 wird ein Reglerwert MFF_FB_CTRL bestimmt. Abhängig von dem Sollwert FUP_SP des Kraftstoffdrucks und dem Istwert FUP_AV des Kraftstoffdrucks wird in einem Block B2 ein Vorsteuerwert MFF_PRE ermittelt. Der Vorsteuerwert MFF_PRE, der Reglerwert MFF_FB_CTRL und eine einzuspritzende Kraftstoffmasse MFF_INJ werden aufsummiert zu einer zu fördernden Kraftstoffmasse MFF_REQ, bevorzugt der pro Zylindersegment zu fördernden Kraftstoffmasse.

In einem Block B3 wird abhängig von der zu fördernden Kraftstoffmasse MFF_REQ, einer Segmentzeitdauer T_SEG_AV und Korrekturgrößen COR das Stellsignal PWM_HP der Hochdruckpumpe 54 bestimmt. Vorzugsweise wird die zu fördernde Kraftstoffmasse MFF_REQ durch die Segmentzeitdauer T_SEG_AV dividiert und mit einem Korrekturfaktor multipliziert, der aus den Korrekturgrößen COR, insbesondere der Kraftstoffdichte in dem Kraftstoffspeicher 55, ermittelt wird. Die Segmentzeitdauer T_SEG_AV ist gleich der Zeitdauer, die für eine Umdrehung der Kurbelwelle 21 benötigt wird, dividiert durch die halbe Anzahl der Zylinder der Brennkraftmaschine, da nur bei jeder zweiten Umdrehung der Kurbelwelle 21 in den gleichen Zylinder eingespritzt wird. Die Korrekturgrößen COR umfassen beispielsweise die Kraftstoffdichte in dem Kraftstoffspeicher 55 und/oder eine Kraftstofftemperatur.

Ein Block B4 repräsentiert die in Figur 1 dargestellte Kraftstoffzuführeinrichtung 5. Das Stellsignal PWM_HP der Hochdruckpumpe 54 ist die Eingangsgröße des Blocks B4. Die Ausgangsgröße des Blocks B4 ist der Istwert FUP_AV des Kraftstoffdrucks, der beispielsweise mittels des Kraftstoffdrucksensors 58 erfasst wird.

Eine entsprechende Regeleinrichtung kann auch für die zweite Betriebsart der Kraftstoffzuführeinrichtung 5 vorgesehen sein, bei der zum Regeln des Kraftstoffdrucks in dem Kraftstoffspeicher 55 ein Stellsignal für den elektromechanischen Druckregulator 57 erzeugt wird.

Wird der Kraftstoffdruck in dem Kraftstoffspeicher 55 verringert, dann wird aufgrund der Kraftstoffkompressibilität Kraftstoffmasse frei, die bei dem zuvor vorherrschenden höheren Kraftstoffdruck gegenüber dem nach der Druckverringerung vorherrschenden niedrigeren Kraftstoffdruck zusätzlich in dem Volumen des Kraftstoffspeichers 55 gespeichert war. Diese Kraftstoffmasse ist abhängig von der Druckdifferenz des Kraftstoffdrucks in dem Kraftstoffspeicher 55 vor und nach der Druckverringerung, von dem Volumen des Kraftstoffspeichers 55, das mit Kraftstoff ausgefüllt ist, von der Kraftstoffdichte und von der Kraftstoffkompressibilität.

Der Kraftstoffdruck in dem Kraftstoffspeicher 55 kann auf einen vorgegebenen Kraftstoffdruck verringert werden, indem der Kraftstoffförderstrom der Hochdruckpumpe 54 so lange gegenüber dem unmittelbar vor Beginn der Druckverringerung geltenden Kraftstoffförderstrom verringert wird, bis durch Einspritzvorgänge genügend Kraftstoff aus dem Kraftstoffspeicher 55 in die Verbrennungsräume der Brennkraftmaschine abgesteuert ist. In diesem Fall wird dem Niederdruckkreis gegebenenfalls weniger Kraftstoff entnommen als von der Niederdruckpumpe 51 in den Zulauf 53 gefördert wird. Ebenso kann Kraftstoff über den elektromechanischen Druckregulator 57 aus dem Kraftstoffspeicher 55 in den Zulauf 53 in dem Niederdruckkreis abgesteuert werden. In diesem Fall wird Kraftstoff zusätzlich zu dem von der Niederdruckpumpe 51 geförderten Kraftstoff in den Niederdruckkreis eingebracht. Dadurch kann in beiden Fällen der Kraftstoffdruck in dem Niederdruckkreis über den vorgesehenen Kraftstoffdruck hinaus ansteigen. Dies belastet die Komponenten des Niederdruckkreises zusätzlich und kann deren Zuverlässigkeit und Haltbarkeit verringern.

Figuren 3 und 4 zeigen ein Ablaufdiagramm zu einer ersten Ausführungsform eines Programms zum Ermitteln des Kraftstoffförderstroms der Niederdruckpumpe 51. Das Programm ist in der Steuereinrichtung 6 gespeichert und wird während des Betriebs der Brennkraftmaschine abgearbeitet. Das Programm beginnt mit einem Schritt S1 (Figur 3), in dem erforderliche Vorbereitungen getroffen werden, insbesondere beim erstmaligen Ausführen des Programms. Beispielsweise werden logische Variablen mit einem vorgegebenen Wert belegt oder Zähler zurückgesetzt.

In einem Schritt S2 wird das Stellsignal PWM_HP der Hochdruckpumpe 54 und der Sollwert FUP_SP des Kraftstoffdrucks zu einem aktuellen Zeitpunkt t_n ermittelt. Das Stellsignal PWM_HP der Hochdruckpumpe 54 wird beispielsweise wie in Figur 2 gezeigt ermittelt. In einem Schritt S3 wird überprüft, ob eine logische Variable LV_LP_COR mit einem vorgegebenen Wahrheitswert, z.B. Eins, belegt ist. Die logische Variable LV_LP_COR repräsentiert den Aktivierungszustand der Korrektur des Kraftstoffförderstroms der Niederdruckpumpe 51.

Ist die Bedingung in dem Schritt S3 nicht erfüllt, d.h. die Korrektur des Kraftstoffförderstroms der Niederdruckpumpe 51 ist nicht aktiviert, dann wird in einem Schritt S4 eine Sollwertdifferenz FUP_SP__DIF des Kraftstoffdrucks aus dem Sollwert FUP_SP des Kraftstoffdrucks zu dem aktuellen Zeitpunkt t_n und dem Sollwert FUP_SP des Kraftstoffdrucks zu einem vorangegangenen Zeitpunkt t_n-1 ermittelt. In dem Fall, dass der Sollwert FUP_SP des Kraftstoffdrucks verringert wird, ist die Sollwertdifferenz FUP_SP_DIF des Kraftstoffdrucks negativ.

In einem Schritt S5 wird die ermittelte Sollwertdifferenz FUP_SP_DIF des Kraftstoffdrucks überprüft. Ist die Sollwertdifferenz FUP_SP_DIF des Kraftstoffdrucks kleiner oder gleich einem Schwellenwert FUP_SP_DIF__THR der Sollwertdifferenz FUP_SP_DIF des Kraftstoffdrucks, dann wird in einem Schritt S6 die Korrektur des Kraftstoffförderstroms der Niederdruckpumpe aktiviert, indem die logische Variable LV_LP_COR mit dem zugehörigen Wahrheitswert belegt wird, z.B. mit Eins. Der Schwellenwert FUP_SP_DIF_THR der Sollwertdifferenz FUP_SP_DIF des Kraftstoffdrucks ist vorzugsweise negativ.

In einem Schritt S7 wird das Stellsignal PWM_HP der Hochdruckpumpe 54 zu dem vorangegangenen Zeitpunkt t_n-1 als ein Referenzwert PWM_HP_REF des Stellsignals PWM_HP der Hochdruckpumpe 54 gespeichert. In einem Schritt S8 wird ein Zähler CTR zurückgesetzt, beispielsweise auf Null.

In einem Schritt S9 wird ein erster Korrekturwert PWM_LP_COR1 ermittelt aus dem Referenzwert PWM_HP_REF des Stellsignals PWM_HP der Hochdruckpumpe 54 und dem Stellsignal PWM_HP der Hochdruckpumpe 54 zu dem aktuellen Zeitpunkt t_n. In einem Schritt S10 wird einem zweiten Korrekturwert PWM_LP_COR2 zu dem aktuellen Zeitpunkt t_n der Wert des ersten Korrekturwerts PWM_LP_COR1 zugewiesen. Der Zähler CTR wird in einem Schritt S11 weitergezählt, beispielsweise um Eins erhöht. In einem Schritt S12 wird der Zähler CTR überprüft. Ist der Zähler CTR kleiner als ein vorgegebener Schwellenwert CTR_THR des Zählers CTR, dann wird der Programmablauf in einem Schritt S13 fortgesetzt.

In einem Schritt S13 wird das Stellsignal PWM_LP der Niederdruckpumpe 51 als Differenz aus einer Stellsignalanforderung PWM_LP_REQ für die Niederdruckpumpe 51 und dem zweiten Korrekturwert PWM_LP_COR2 zu dem aktuellen Zeitpunkt t_n ermittelt. Die Stellsignalanforderung PWM_LP_REQ für die Niederdruckpumpe 51 wird beispielsweise abhängig von einem Sollwert des Kraftstoffdrucks in dem Niederdruckkreis, einer Kraftstofftemperatur und einem Sollwert des Kraftstoffförderstroms der Niederdruckpumpe 51 ermittelt, wie es in der DE 101 62 989 C1 offenbart ist, die hiermit diesbezüglich einbezogen ist.

In einem Schritt S14 wird das Stellsignal PWM_HP der Hochdruckpumpe 54 zu dem aktuellen Zeitpunkt t_n als Stellsignal PWM_HP der Hochdruckpumpe 54 zu dem vorangegangenen Zeitpunkt t_n-1 gespeichert. Entsprechend wird der Sollwert FUP_SP des Kraftstoffdrucks zu dem aktuellen Zeitpunkt t_n als Sollwert FUP_SP des Kraftstoffdrucks zu dem vorangegangenen Zeitpunkt t_n-1 gespeichert und der zweite Korrekturwert PWM_LP_COR2 zu dem aktuellen Zeitpunkt t_n wird als zweiter Korrekturwert PWM_LP_COR2 zu dem vorangegangenen Zeitpunkt t_n-1 gespeichert.

In einem Schritt S15 wird der Programmablauf abgeschlossen und nach einer Wartezeitdauer T_W (Figur 3) in dem Schritt S1 fortgeführt. Die Wartezeitdauer T_W kann beispielsweise gleich der Segmentzeitdauer T_SEG_AV sein und gibt das Zeitintervall vor, in dem das Programm ausgeführt wird. Das Zeitintervall, das zwischen dem aktuellen Zeitpunkt t_n und dem vorangegangenen Zeitpunkt t_n-1 liegt, ist vorzugsweise gleich der Wartezeitdauer T_W. Der vorangegangene Zeitpunkt t_n-1 kann jedoch auch einem Zeitpunkt zugeordnet sein, zu dem eine Betriebsgröße der Brennkraftmaschine zuletzt stationär war. So ist der Sollwert FUP_SP des Kraftstoffdrucks zu dem vorangegangenen Zeitpunkt t_n-1 vorzugsweise gleich dem letzten stationären Sollwert FUP_SP des Kraftstoffdrucks in dem Kraftstoffspeicher 55 und der Sollwert FUP_SP des Kraftstoffdrucks zu dem aktuellen Zeitpunkt t_n ist der neue stationäre Zielwert, auf den der Kraftstoffdruck in dem Kraftstoffspeicher 55 eingestellt oder geregelt werden soll.

Ist die Bedingung in dem Schritt S3 erfüllt, d.h. die Korrektur des Kraftstoffförderstroms der Niederdruckpumpe 51 ist aktiviert, dann wird der Programmablauf in dem Schritt S9 fortgeführt.

Ist in dem Schritt S12 der Zähler CTR größer oder gleich dem vorgegebenen Schwellenwert CTR_THR des Zählers CTR, dann wird der Aktivierungszustand der Korrektur des Kraftstoffförderstroms der Niederdruckpumpe 51 zurückgesetzt, indem die logische Variable LV_LP_COR in einem Schritt S16 mit dem zugehörigen Wahrheitswert belegt wird, z.B. mit Null. Der Programmablauf wird dann in dem Schritt S13 fortgeführt.

Ist der Bedingung in dem Schritt S5 nicht erfüllt, d.h. die Sollwertdifferenz FUP_SP_DIF des Kraftstoffdrucks ist größer als der Schwellenwert FUP_SP_DIF_THR der Sollwertdifferenz FUP_SP_OIF des Kraftstoffdrucks, dann wird der Programmablauf in einem Schritt S17 fortgeführt. In dem Schritt S17 wird der erste Korrekturwert PWM_LP_COR1 mit einem neutralen Wert belegt, z.B. mit Null.

In einem Schritt S18 wird überprüft, ob der Betrag des zweiten Korrekturwerts PWM_LP_COR2 zu dem aktuellen Zeitpunkt t_n größer ist als der Betrag eines Rücksetzwerts LIM. Ist diese Bedingung erfüllt, so wird in einem Schritt S19 dem zweiten Korrekturwert PWM_LP_COR2 zu dem aktuellen Zeitpunkt t_n eine Differenz aus dem zweiten Korrekturwert PWM_LP_COR2 zu dem vorangegangenen Zeitpunkt t_n-1 und dem Rücksetzwert LIM zugewiesen. Der Programmablauf wird dann in dem Schritt S13 fortgesetzt. Ist die Bedingung in dem Schritt S18 jedoch nicht erfüllt, so wird in einem Schritt S20 dem zweiten Korrekturwert PWM_LP_COR2 zu dem aktuellen Zeitpunkt t_n ein neutraler Wert zugewiesen, z.B. Null. Der Programmablauf wird dann in dem Schritt S13 fortgesetzt.

Die Korrektur des Kraftstoffförderstroms der Niederdruckpumpe 51 kann ebenso aktiviert werden, wenn der Sollwert FUP_SP des Kraftstoffdrucks erhöht wird. In diesem Fall ist die in dem Schritt S4 ermittelte Sollwertdifferenz FUP_SP_DIF des Kraftstoffdrucks positiv. Der Schritt S5 wird dann durch einen Schritt S21 ersetzt, in dem überprüft wird, ob die Sollwertdifferenz FUP_SP_DIF des Kraftstoffdrucks größer oder gleich als der Schwellenwert FUP_SP_DIF_THR der Sollwertdifferenz FUP_SP_DIF des Kraftstoffdrucks ist. Der Schwellenwert FUP_SP_DIF_THR ist vorzugsweise positiv. Ist die Bedingung in dem Schritt S21 erfüllt, dann wird der Programmablauf in dem Schritt S6 fortgeführt, andernfalls wird der Programmablauf in dem Schritt S17 fortgeführt.

Der Schwellenwert CTR_THR des Zählers CTR wird vorzugsweise so gewählt, dass die Korrektur des Kraftstoffförderstroms der Niederdruckpumpe 51 nur für eine Zeitdauer in der Größenordnung von beispielsweise wenigen hundert Millisekunden aktiviert ist, z.B. für dreihundert Millisekunden, d.h. die logische Variable LV_LP_COR wird bereits nach wenigen hundert Millisekunden in dem Schritt S16 zurückgesetzt, nachdem sie in dem Schritt S6 gesetzt wurde. Der Zähler CTR zählt während dieser Zeitdauer die Anzahl der Programmabläufe, bis die Bedingung in dem Schritt S12 erfüllt ist.

In den Schritten S18 und S19 wird der Rücksetzwert LIM so gewählt, dass sich der Betrag des zweiten Korrekturwerts PWM_LP_COR2 zu dem aktuellen Zeitpunkt t_n mit jedem Zeitschritt, also beispielsweise jeweils nach Ablauf der Wartezeitdauer T_W, in Richtung eines neutralen Werts, z.B. Null, verringert. Der neutrale Wert wird vorzugsweise nach wenigen hundert Millisekunden erreicht, beispielsweise nach dreihundert Millisekunden.

Figur 5 zeigt ein Ablaufdiagramm zu einer zweiten Ausführungsform des Programms zum Ermitteln des Kraftstoffförderstroms der Niederdruckpumpe 51. Die Schritte S1 S3 bis S6, S8, S11, S12, S15, S16 und S21 sind gemäß der ersten Ausführungsform des Programms ausgeführt. Der Schritt S2 ist ersetzt durch einen Schritt S22, in dem der Sollwert FUP_SP des Kraftstoffdrucks zu dem aktuellen Zeitpunkt t_n ermittelt wird. Der Programmablauf wird in dem Schritt S3 fortgeführt. Der Schritt S7 ist ersetzt durch einen Schritt S23, in dem die Sollwertdifferenz FUP_SP_DIF des Kraftstoffdrucks als ein Referenzwert FUP_SP_DIF_REF der Sollwertdifferenz FUP_SP_DIF des Kraftstoffdrucks gespeichert wird. Der Programmablauf wird anschließend in dem Schritt S8 fortgeführt.

Nach dem Schritt S8 oder, wenn die Bedingung in dem Schritt S3 erfüllt ist, d.h. die Korrektur des Kraftstoffförderstroms der Niederdruckpumpe 51 aktiviert ist, wird in einem Schritt S24, der den Schritt S9 ersetzt, ein dritter Korrekturwert PWM_LP_COR3 abhängig von dem gespeicherten Referenzwert FUP_SP_OIF_REF der Sollwertdifferenz FUP_SP_OIF des Kraftstoffdrucks und von dem Zähler CTR ermittelt. Dies kann beispielsweise mittels eines Kennfelds erfolgen, in dem geeignete Werte gespeichert sind, die bevorzugt vorab durch Versuche an einem Motorprüfstand, durch Simulationen oder durch Fahrversuche ermittelt wurden. Alternativ können auch beispielsweise auf physikalischen Modellen basierende Funktionen verwendet werden. Der Programmablauf wird nach dem Schritt S24 in dem Schritt S11 fortgeführt.

Falls die Bedingung in dem Schritt S5 nicht erfüllt ist, also wenn die Sollwertdifferenz FUP_SP_DIF des Kraftstoffdrucks größer ist als der Schwellenwert FUP_SP_DIF_THR der Sollwertdifferenz FUP_SP_DIF des Kraftstoffdrucks, dann wird in einem Schritt S25, der die Schritte S17 bis S20 ersetzt, der dritte Korrekturwert PWM_LP_COR3 mit einem neutralen Wert belegt, z.B. mit Null. Der Programmablauf wird dann in einem Schritt S26 fortgeführt.

Ebenso wird der Programmablauf nach dem Schritt S16 in dem Schritt S26 fortgeführt. In dem Schritt S26 wird das Stellsignal PWM_LP der Niederdruckpumpe 51 als Differenz aus der Stellsignalanforderung PWM_LP_REQ für die Niederdruckpumpe 51 und dem dritten Korrekturwert PWM_LP_COR3 ermittelt. In einem Schritt S27 wird dann der Sollwert FUP_SP des Kraftstoffdrucks zu dem aktuellen Zeitpunkt t_n als Sollwert FUP_SP des Kraftstoffdrucks zu dem vorangegangenen Zeitpunkt t_n-1 gespeichert und der Programmablauf in dem Schritt S15 beendet und nach der Wartezeitdauer T_W in dem Schritt S1 fortgeführt.

## Patentansprüche

1. Verfahren zum Steuern einer Brennkraftmaschine mit einer Kraftstoffzuführeinrichtung (5), wobei die Kraftstoffzuführeinrichtung (5) umfasst:
- einen Niederdruckkreis mit einer Niederdruckpumpe (51), und
- eine Hochdruckpumpe (54), die eingangsseitig gekoppelt ist mit dem Niederdruckkreis und die Kraftstoff in einen Kraftstoffspeicher (55) fördert, **dadurch gekennzeichnet daß**
- ein Kraftstoffförderstrom der Niederdruckpumpe (51) korrigiert wird abhängig von einem aktuellen Sollwert und dem vorangegangenen vorgegebenen Sollwert (FUP_SP) des Kraftstoffdrucks in dem Kraftstoffspeicher (55).

2. Verfahren nach Anspruch 1, bei dem das Korrigieren des Kraftstoffförderstroms der Niederdruckpumpe (51) aktiviert wird abhängig von dem aktuellen und dem vorangegangenen vorgegebenen Sollwert (FUP_SP) des Kraftstoffdrucks in dem Kraftstoffspeicher (55).

3. Verfahren nach Anspruch 2, bei dem ein erster Korrekturwert (PWM_LP_COR1) ermittelt wird, wenn das Korrigieren des Kraftstoffförderstroms der Niederdruckpumpe (51) aktiviert ist, abhängig von einer aktuellen und einer vorangegangenen Größe, die repräsentativ ist für einen Kraftstoffförderstrom der Hochdruckpumpe (54), der eingestellt wird abhängig von dem jeweils aktuellen vorgegebenen Sollwert (FUP_SP) des Kraftstoffdrucks in dem Kraftstoffspeicher (55), und bei dem der Kraftstoffförderstrom der Niederdruckpumpe (51) korrigiert wird abhängig von dem ersten Korrekturwert (PWM_LP_COR1).

4. Verfahren nach Anspruch 3, bei dem der erste Korrekturwert (PWM_LP_COR1) mit einem neutralen Wert belegt wird nach Ablauf einer vorgegebenen Zeitdauer, die sich unmittelbar anschließt an das Aktivieren des Korrigierens des Kraftstoffförderstroms der Niederdruckpumpe (51).

5. Verfahren nach Anspruch 3 oder 4, bei dem ein aktueller zweiter Korrekturwert (PWM_LP_COR2) ermittelt wird, der gleich dem ersten Korrekturwert (PWM_LP_COR1) ist, während die Korrektur des Kraftstoffförderstroms der Niederdruckpumpe (51) aktiviert ist, und der abhängig ist von einer Differenz aus dem vorangegangenen zweiten Korrekturwert (PWM_LP_COR2) und einem Rücksetzwert (LIM), wenn die Korrektur des Kraftstoffförderstroms der Niederdruckpumpe (51) nicht aktiviert ist, bis der aktuelle zweite Korrekturwert (PWM_LP_COR2) einen neutralen Wert hat, und bei dem der Kraftstoffförderstrom der Niederdruckpumpe (51) korrigiert wird abhängig von dem zweiten Korrekturwert (PWM_LP_COR2).

6. Verfahren nach Anspruch 2, bei dem ein dritter Korrekturwert (PWM_LP_COR3) ermittelt wird, wenn die Korrektur des Kraftstoffförderstroms der Niederdruckpumpe (51) aktiviert ist, abhängig von dem aktuellen und dem vorangegangenen vorgegebenen Sollwert (FUP_SP) des Kraftstoffdrucks in dem Kraftstoffspeicher (55) und bei dem der Kraftstoffförderstrom der Niederdruckpumpe (51) korrigiert wird abhängig von dem dritten Korrekturwert (PWM_LP_COR3).

7. Verfahren nach Anspruch 6, bei dem der dritte Korrekturwert (PWM_LP_COR3) aus einem Kennfeld ermittelt wird.

8. Vorrichtung zum Steuern einer Brennkraftmaschine mit einer Kraftstoffzuführeinrichtung (5), wobei die Kraftstoffzuführeinrichtung (5) umfasst:
- einen Niederdruckkreis mit einer Niederdruckpumpe (51), und
- eine Hochdruckpumpe (54), die eingangsseitig gekoppelt ist mit dem Niederdruckkreis und die Kraftstoff in einen Kraftstoffspeicher (55) fördert, **dadurch gekennzeichnet daß** die Kraftstoffzuführeinrichtung ausgebildet ist zum Korrigieren eines Kraftstoffförderstroms der Niederdruckpumpe (51) abhängig von einem aktuellen Sollwert und dem vorangegangenen vorgegebenen Sollwert (FUP_SP) des Kraftstoffdrucks in dem Kraftstoffspeicher (55).

## Claims

1. Method for controlling an internal combustion engine with the aid of a fuel delivery device (5), said fuel delivery device (5) including the following:
- a low-pressure circuit provided with a low-pressure pump (51), and
- a high-pressure pump (54) that is coupled on the input side to the low-pressure circuit and delivers fuel to a fuel accumulator (55),
**characterised in that**
- a fuel delivery flow of the low-pressure pump (51) is corrected as a function of a current setpoint value and the preceding predefined setpoint value (FUP_SP) of the fuel pressure in the fuel accumulator (55).

2. Method according to claim 1, wherein correction of the fuel delivery flow of the low-pressure pump (51) is activated as a function of the current setpoint value and the preceding predefined setpoint value (FUP_SP) of the fuel pressure in the fuel accumulator (55).

3. Method according to claim 2, wherein a first correction value (PWM_LP_COR1) is determined, when correction to the fuel delivery flow of the low-pressure pump (51) is activated, as a function of a current and a preceding quantity, said quantity being representative of a fuel delivery flow of the high-pressure pump (54), which fuel delivery flow is set in each case as a function of the current predefined setpoint value (FUP_SP) of the fuel pressure in the fuel accumulator (55), and wherein the fuel delivery flow of the low-pressure pump (51) is corrected as a function of the first correction value (PWM_LP_COR1).

4. Method according to claim 3, wherein the first correction value (PWM_LP_COR1) is assigned a neutral value after expiration of a predefined interval immediately following the activation of correction to the fuel delivery flow of the low-pressure pump (51).

5. Method according to claim 3 or 4, wherein a current second correction value (PWM_LP_COR2) is determined which is equal to the first correction value (PWM_LP_COR1), while correction of the fuel delivery flow of the low-pressure pump (51) is activated, and which is dependent on a difference between the preceding second correction value (PWM_LP_COR2) and a reset value (LIM), when correction of the fuel delivery flow of the low-pressure pump (51) is not activated, until the current second correction value (PWM_LP_COR2) has a neutral value, and wherein the fuel delivery flow of the low-pressure pump (51) is corrected as a function of the second correction value (PWM_LP_COR2).

6. Method according to claim 2, wherein a third correction value (PWM_LP_COR3) is determined, when correction to the fuel delivery flow of the low-pressure pump (51) is activated, as a function of the current setpoint value and the preceding predefined setpoint value (FUP_SP) of the fuel pressure in the fuel accumulator (55), and wherein the fuel delivery flow of the low-pressure pump (51) is corrected as a function of the third correction value (PWM_LP_COR3).

7. Method according to claim 6, wherein the third correction value (PWM_LP_COR3) is determined from an engine operating map.

8. Device for controlling an internal combustion engine with the aid of a fuel delivery device (5), wherein said fuel delivery device (5) includes the following:
- a low-pressure circuit provided with a low-pressure pump (51), and
- a high-pressure pump (54) that is coupled on the input side to the low-pressure circuit and delivers fuel to a fuel accumulator (55),
**characterised in that**
the fuel delivery device (5) is embodied to correct a fuel delivery flow of the low-pressure pump (51) as a function of a current setpoint value and the preceding predefined setpoint value (FUP_SP) for the fuel pressure in the fuel accumulator (55).

## Revendications

1. Procédé pour commander un moteur à combustion interne avec un dispositif d'arrivée de carburant (5), le dispositif d'arrivée de carburant (5) comprenant :
- un circuit basse pression avec une pompe basse pression (51), et
- une pompe haute pression (54) qui est couplée côté entrée au circuit basse pression et qui achemine du carburant dans un réservoir de carburant (55), **caractérisé en ce que**
- un débit de carburant de la pompe basse pression (51) est corrigé en fonction d'une valeur de consigne actuelle et de la valeur de consigne (FUP_SP) prédéfinie antérieure de la pression de carburant dans le réservoir de carburant (55).

2. Procédé selon la revendication 1, dans lequel la correction du débit d'acheminement de carburant de la pompe basse pression (51) est activée en fonction des valeurs de consigne prédéfinies actuelles et antérieures (FUP_SP) de la pression de carburant dans le réservoir de carburant (55).

3. Procédé selon la revendication 2, dans lequel une première valeur de correction (PWM_LP_COR1) est déterminée lorsque la correction du débit de carburant de la pompe basse pression (51) est activée, en fonction d'une grandeur actuelle et d'une grandeur antérieure, qui est représentative d'un débit de carburant de la pompe haute pression (54) qui est réglé en fonction de la valeur de consigne (FUP_SP) prédéfinie respectivement actuel de la pression de carburant dans le réservoir de carburant (55), et dans lequel le débit de carburant de la pompe basse pression (51) est corrigé en fonction de la première valeur de correction (PWM_LP_COR1).

4. Procédé selon la revendication 3, dans lequel la première valeur de correction (PWM_LP_COR1) est occupée avec une valeur neutre après le déroulement d'une durée prédéfinie, qui fait suite directement à l'activation de la correction du débit de carburant de la pompe basse pression (51).

5. Procédé selon la revendication 3 ou 4, dans lequel une seconde valeur de correction (PWM_LP_COR2) actuelle est déterminée, laquelle est identique à la première valeur de correction (PWM_LP_COR1), alors que la correction du débit d'acheminement de carburant de la pompe basse pression (51) est activée, et qui est dépendante d'une différence résultant de la seconde valeur de correction (PWM_LP_COR2) antérieure et d'une valeur de réinitialisation (LIM), lorsque la correction du débit de carburant de la pompe basse pression (51) n'est pas activée, jusqu'à ce que la seconde valeur de correction (PWM_LP_COR2) actuelle ait une valeur neutre, et dans lequel le débit de carburant de la pompe basse pression (51) est corrigé en fonction de la seconde valeur de correction (PWM_LP_COR2).

6. Procédé selon la revendication 2, dans lequel une troisième valeur de correction (PWM_LP_COR3) est déterminée lorsque la correction du débit de carburant de la pompe basse pression (51) est activée, en fonction des valeurs de consigne (FUP_SP) prédéfinies actuelles et antérieures de la pression de carburant dans le réservoir de carburant (55) et dans lequel le débit de carburant de la pompe basse pression (51) est corrigé en fonction de la troisième valeur de correction (PWM_LP_COR3).

7. Procédé selon la revendication 6, dans lequel la troisième valeur de correction (PWM_LP_COR3) est déterminée à partir d'un champ caractéristique.

8. Dispositif pour commander un moteur à combustion interne avec un dispositif d'arrivée de carburant (5), le dispositif d'arrivée de carburant (5) comprenant :
- un circuit basse pression avec une pompe basse pression (51), et
- une pompe haute pression (54) qui est couplée côté entrée au circuit basse pression et qui achemine du carburant dans un réservoir de carburant (55), **caractérisé en ce que** le dispositif d'arrivée de carburant est conçu pour corriger un débit de carburant de la pompe basse pression (51) en fonction d'une valeur de consigne actuelle et de la valeur de consigne (FUP_SP) antérieure de la pression de valeur dans le réservoir de carburant (55).
